# DEMANDE DE BREVET EUROPEEN

(11) **EP 0 043 750 A1**
(43) Date de publication de la demande: **13.01.1982**
(21) Numéro de dépôt: 81401002.1
(22) Date de dépôt: 22.06.1981
(51) Int. Cl.: B21D 5/14

(54) **Machine à former les tuyaux de faible diamètre**

(30) Priorité: 26.06.1980 FR 8014277
(71) Demandeur: Ets Y. JOUANEL S.A., F-94250 Gentilly (FR)
(72) Inventeur: Loizon, Jean-Pierre, F-37800 Ste Maure (FR); Rousselin, Jean, F-78350 Jouy en Josas (FR); Souvant, Christian, F-37800 Ste Maure (FR)
(74) Mandataire: Phélip, Bruno

(57) **Abrégé**

La machine comporte un bâti (1) muni d'une table transversale supportant une mâchoire inférieure fixe (16) et une mâchoire supérieure mobile (19) entre lesquelles est monté rotatif un mandrin fendu de formage (9) entraîné en rotation par l'intermédiaire de deux roues dentées (12 et 13) et d'un groupe moto-réducteur (14), le réglage de l'écartement des mâchoires (16 et 19) par rapport au mandrin (9) étant assuré respectivement par des vis (17, 18 et 29, 30) tandis que les vérins (27 et 28) assurent l'ouverture et la fermeture desdites mâchoires.

Application au formage de tubes de diamètre inférieur à 100 mm.

## Description

La présente invention concerne une machine à former des tuyaux de faible diamètre.

L'invention s'applique plus particulièrement au formage de tuyaux par roulage.

Actuellement, le formage de tuyaux par roulage s'effectue à l'aide de rouleaux formeurs soutenus à leurs extrémités sans possibilité de les renforcer dans leur partie médiane. Au cours du travail de roulage et compte tenu des efforts importants mis en jeu, les rouleaux de travail fléchissent et il est difficile d'obtenir des tuyaux parfaitement cylindriques surtout dans les petits diamètres .

Diverses solutions ont été déjà proposées pour résoudre ce problème de flambage des rouleaux formeurs et pour compenser la flexion de ceux-ci. Une première solution a consisté à leur donner une forme bombée mais ceci n'est qu'un pis-aller et les résultats obtenus sont loin d'être totalement satisfaisants.

Dans une machine à rouler connue dite "rou- leuse pyramidale", et qui comporte trois rouleaux disposés en forme de pyramide, le diamètre de roulage est de l'ordre de trois à quatre fois le diamètre du rouleau formeur qui, bien entendu, ne peut descendre en dessous d'une valeur minimum de l'ordre de 80 à 100 mm. Il en résulte que le diamètre minimum de roulage se situe entre environ 250 et 400 mm, ce qui exclut la formation de tuyaux de faible diamètre, inférieur notamment à 100 mm.

Avec les rouleuses planeuses connues actuellement on obtient de meilleurs résultats du fait que le diamètre minimum de roulage est compris entre 1/2 et 2 fois le diamètre du rouleau planeur. Avec ces machines, on arrive à descendre à des diamètres minimum de tubes compris entre 120 et 150 mm.

Selon une autre machine également connue, le formage est effectué par un rouleau formeur de petit diamètre fortement appliqué sur un gros rouleau enrobé de polyuréthane. Avec cette machine, on peut obtenir des tubes de diamètre compris entre 100 et 130 mm.

Enfin, selon une dernière machine connue, le formage est effectué par trois rouleaux en polyuréthane, également répartis en triangle autour d'un rouleau formeur de petit diamètre, cette machine permettant d'obtenir des tubes de bonne cylindricité mais dont le diamètre minimum de roulage est déterminé par le diamètre des rouleaux presseurs en polyuréthane qui viennent en contact mutuel lorsqu'on descend dans les petits diamètres. On arrive néanmoins à obtenir des tubes parfaits dans des diamètres compris entre 80 et 100 mm, mais le prix de revient de la machine est fortement gonflé par la nécessité d'avoir trois rouleaux presseurs pouvant s'écarter.

Ainsi, plus particulièrement, on connaît le brevet US.3.738 149 qui décrit un procédé et un appareil pour former des tuyaux.

Dans ce brevet US, il est prévu deux rouleaux inférieurs et trois rouleaux supérieurs. Les rouleaux inférieurs sont fixés alors que le rouleau central de formage et les rouleaux supérieurs sont mobiles verticalement de façon indépendante.

Conformément à l'appareil décrit dans ce brevet US 3 738 149, l'entraînement est réalisé par les rouleaux inférieurs, le rouleau central étant simplement monté flottant. Les rouleaux supérieurs sont montés sur un support coulissant et pour déplacer le rouleau central il convient d'agir en le pressant par un des rouleaux supérieurs.

Comme cela ressortira de la description détaillée ci-après, les moyens constitutifs de la machine selon la présente invention sont bien différents.

Le but de la présente invention est de proposer une machine permettant de former avec une cylindricité parfaite des tuyaux de petit diamètre, inférieur notamment à 100 mm, ladite machine devant être robuste et d'un faible coût de réalisation.

Selon l'invention, la machine à former des tuyaux de faible diamètre, notamment par roulage, comporte un bâti, un rouleau formeur monté rotatif sur le bâti, des moyens d'entraînement en rotation dudit rouleau, des mâchoires de formage disposées autour du rouleau formeur et des moyens pour déplacer lesdites mâchoires par rapport au rouleau, ces deux mâchoires étant diamétralement opposées par rapport au rouleau formeur, l'une étant montée fixe et l'autre mobile sur le bâti, le rouleau formeur étant monté à pivot sur le bâti de manière à pouvoir s'écarter de la mâchoire fixe.

Conformément à d'autres caractéristiques de la machine selon la présente invention : la mâchoire mobile est portée par au moins un support muni de moyens d'actionnement et ledit support est monté à pivot sur le bâti ; les supports de mâchoire mobile sont des leviers portant la mâchoire à une extrémité et les moyens d'actionnement sont des vérins reliés à l'autre extrémité desdits leviers ; la machine comporte des glissières de réglage dans lesquelles les mâchoires de formage sont montées coulissantes et des moyens de réglage de l'écartement des mâchoires sont associés auxdites glissières; chaque mâchoire de formage est formée d'un bloc rigide s'étendant le long du rouleau-formeur sur sensiblement toute sa longueur et chaque mâchoire comporte une rainure en V s'ouvrant vers le rouleau formeur ; le rouleau formeur est pourvu dé moyens d'accrochage du bord d'une tôle à former et ces moyens comprennent une fente tangentielle longitudinale, pénétrant dans le rouleau presseur.

L'invention va maintenant être décrite plus en détail en se référant à un mode de réalisation particulier, cité à titre d'exemple non limitatif et représenté sur les dessins annexés, dans lesquels :
Fig. 1 représente une vue de face de la machine à former les tuyaux selon l'invention.
Fig. 2 représente une vue de côté de la machine de la figure 1, et
Fig. 3 représente une coupe de la machine selon la ligne III-III de la figure 1.

Telle que représentée sur la fig. l, la machine selon l'invention comporte un bâti 1 sur lequel est monté un rouleau formeur rotatif 2 s'étendant sur toute la longueur dudit bâti et dépassant latéralement en porte-à-faux d'un côté de celui-ci, ledit rouleau étant articulé sur le bâti autour d'un axe horizontal 4 et ayant son extrémité en porte-à-faux montée dans un palier fixe 5 fixé en bout d'un bras 3 s'étendant dans le prolongement du rouleau 2.

L'autre extrémité du bras 3 fixé au palier 5 est articulée sur une pièce de liaison 6 elle-même articulée à l'extrémité de la tige verticale d'un vérin de manoeuvre 7 dont le corps est également articulé à sa base sur un socle fixe 8.

Comme représenté sur les fig. 1 et 3, le rouleau formeur 2 se compose essentiellement, de manière classique, d'un mandrin de formage central 9 qui s'étend le long du bâti 1 entre un palier latéral démontable 10 situé à droite sur la fig. 1 et un manchon rotatif 11 de gauche dans lequel l'extrémité correspondante du mandrin est emmanchée et clavetée, ledit manchon 11 formant la partie du rouleau située en porte-à-faux articulée autour de l'axe 4 et montée dans le palier fixe 5. Sur ce manchon 11 est clavetée une roue dentée 12 qui engrène avec une roue complémentaire 13 montée sur l'arbre de sortie d'un groupe moto-réducteur 14.

Ces roues dentées 12 et 13 ont un module de denture suffisant pour permettre de relever le mandrin par engrènement plus ou moins profond des dentures entre elles.

Sur la table transversale du bâti 1 est fixée une glissière 15 qui s'étend sur toute la largeur dudit bâti, et dans laquelle est montée coulissante vers le haut une mâchoire dite fixe 16 déplaçable verticalement et reposant horizontalement en bout sur deux vis inférieures de réglage 17 et 18 traversant perpendiculairement la table du bâti 1 et vissées dans celle-ci.

La mâchoire fixe 16 s'étend sous le mandrin de formage 9 et à l'aplomb de celui-ci tandis qu'au-dessus dudit mandrin, et dans une position diamétralement opposée à celle de la mâchoire fixe, s'étend une mâchoire mobile supérieure 19 montée coulissante à ses deux extrémités dans des glissières verticales 20 et 21 supportées à l'aplomb du mandrin 9 par des supports en forme de levier 22 articulés autour d'axes horizontaux 23 à l'extrémité supérieure de montants verticaux 24 fixés sur la table du bâti 1.

Les extrémités des leviers 22 opposés aux glissières par rapport aux axes d'articulation 23 sont articulées au moyen d'axes horizontaux 25 et de chapes 26 à l'extrémité supérieure de tiges de vérin 27 et 28 d'actionnement de la mâchoire mobile orientées verticalement et articulées à leur base sur le bâti 1. La mâchoire mobile 19 est supportée à ses deux extrémités, à l'aplomb du mandrin 9,par des vis verticales de réglage de l'écartement des mâchoires 29 et 30 qui traversent le fond des glissières 20 et 21 et sont vissées dans celles-ci.

Sur leur côté dirigé vers le mandrin de formage 9 les deux mâchoires fixe 16 et mobile 19 comportent toutes deux une rainure longitudinale en V, respectivement 31 et 32, dont les flancs inclinés s'étendent parallèlement au mandrin qu'ils enveloppent.

De préférence, l'angle d'ouverture du V des rainures des deux mâchoires est choisi entre 90 et 120° mais, bien entendu, ce choix n'est pas impératif.

Le mandrin 9 comporte une fente 33 tangentielle (fig. 3) s'étendant parallèlement à l'axe du mandrin sur toute la longueur des mâchoires 16 et 19.

La machine à former les tuyaux décrite précédemment fonctionne de la façon suivante :
la tige du vérin 7 est mise en extension, ce qui provoque le relèvement du bras 3 et par conséquent l'abaissement du mandrin 2 dans la rainure en V de la mâchoire fixe 16. Les tiges des vérins 27 et 28 sont mises ensuite simultanément en extension de manière à faire basculer les leviers 22 autour de leurs axes horizontaux 23 et rapprocher ensuite la mâchoire supérieure mobile 19 du mandrin de formage 2 dont la partie supérieure vient se loger à l'intérieur de la rainure en V de ladite mâchoire mobile, un interstice correspondant à l'épaisseur de la tôle à rouler étant laissé entre le mandrin et les deux mâchoires 16 et 19. On referme le palier 10 et la machine est alors prête à fonctionner.

Une tôle préalablement coupée aux dimensions du tuyau à rouler est présentée le long du mandrin 2 de la machine et le bord avant de ladite tôle est engagé dans la fente tangentielle 33 du mandrin. Ce dernier est ensuite entraîné en rotation par le moto-réducteur 14 par l'intermédiaire des deux roues dentées en prise 12 et 13, et le manchon 11 entraînant avec lui la tôle qui est contrainte à passer entre ledit mandrin et les flancs des rainures en V 31 et 32 des deux mâchoires 16 et 19. Le laminage de la tôle entre le mandrin 2 et les flancs des rainures en V des deux mâchoires 16 et 19 assure le cambrage et l'enroulement de ladite tôle autour du mandrin. Après deux tours de ce dernier, le tuyau est formé avec recouvrement des bords de la tôle et la rotation est interrompue tandis que, simultanément, les tiges des deux vérins d'actionnement 27 et 28 sont rétractées, provoquant le basculement vers l'arrière des deux leviers 22 et le soulèvement de la mâchoire mobile 19.

Le palier 10 est démonté et ouvert pour dégager l'extrémité du mandrin 2 et la tige du vérin latéral 7 est rétractée assurant le soulèvement du mandrin 2 au-dessus de la mâchoire fixe 16 permettant ainsi le dégagement par coulissement du tube latéralement du côté de la machine opposé au moto-réducteur 14 et au vérin 7.

Le mandrin 2 étant libéré du tube qui vient d'être formé, la tige de vérin 7 est à nouveau mise en extension, provoquant l'abaissement du mandrin 2 à l'intérieur de la rainure en V de la mâchoire inférieure fixe 16,et la mâchoire supérieure mobile 19 vient à nouveau coiffer la partie supérieure du mandrin sous l'action des deux vérins d'actionnement 27 et 28 qui font basculer vers l'avant les leviers 22. Après que le palier 10 est refermé, la machine est à nouveau prête à fonctionner et le cycle de formage peut recommencer.

Le fait pour la tôle d'être comprimée le long de quatre génératrices parallèles diamétralement opposées deux à deux sur le mandrin 2 permet d'avoir des tubes de diamètre pratiquement constant avec des tolérances d'exécution très serrées.

La machine selon l'invention permet de réaliser des tubes de diamètre inférieur à 100 mm avec une cylindricité parfaite et une cadence de production supérieure à celle obtenue sur les machines connues actuellement.

Le système selon l'invention permet, en outre, de former avec un même mandrin un grand nombre de diamètres de tube.

Bien entendu, la portée de l'invention n'est pas limitée au seul mode de réalisation décrit ci- dessus mais elle couvre également toute variante qui ne différerait que par des détails.

C'est ainsi, que par exemple, une machine à former selon l'invention peut comporter un nombre de mâchoires supérieur à deux ou encore la rainure formée dans lesdites mâchoires peut avoir une section de forme différente d'un V telle que par exemple une forme semi-circulaire.

En outre, les vérins d'actionnement de l'ouverture et de la fermeture des mâchoires ainsi que le vérin servant à soulever le mandrin 2 peuvent être remplacés par un moyen équivalent quelconque.

## Revendications

1. Machine à former des tuyaux de faible diamètre notamment par roulage, ladite machine comportant un bâti (1), un rouleau formeur monté rotatif sur le bâti et des moyens d'entraînement en rotation dudit rouleau, des mâchoires de formage (16, 19) disposées autour du rouleau formeur (2), et des moyens pour déplacer lesdites mâchoires par rapport au rouleau, ces deux mâchoires étant diamétralement opposées par rapport au rouleau formeur, l'une étant montée fixe (16) et l'autre mobile (19) sur le bâti (1), caractérisée en ce que le rouleau formeur (2) est monté à pivot sur le bâti de manière à pouvoir s'écarter de la mâchoire fixe.

2. Machine selon la revendication 1, dans laquelle la mâchoire mobile est portée par au moins un support (22) muni de moyens d'actionnement, caractérisée en ce que ledit support (22) est monté à pivot sur le bâti.

3. Machineselon la revendication 2, caractérisée en ce que les supports de mâchoire mobile sont des leviers (22) portant la mâchoire à une extrémité et en ce que les moyens d'actionnement sont des vérins (27,28) reliés à l'autre extrémité desdits leviers.

4. Machine selon l'une quelconque des revendications 1 à 3, caractérisée en ce qu'elle comporte des glissières de réglage (15, 21), dans lesquelles les mâchoires de formage (16, 19) sont montées coulissantes et en ce que des moyens de réglage de l'écartement des mâchoires sont associés auxdites glissières.

5. Machine selon l'une quelconque des revendications 1 à 4, dans laquelle chaque mâchoire de formage est formée d'un bloc rigide s'étendant le long du rouleau formeur sur sensiblement toute sa longueur, caractérisée en ce que chaque mâchoire comporte une rainure en V (31, 32) s'ouvrant vers le rouleau formeur.

6. Machine selon l'une quelconque des revendications 1 à 5 et dans laquelle le rouleau formeur est pourvu de moyens d'accrochage du bord d'une tôle à former, caractérisée en ce que ces moyens comprennent une fente tangentielle longitudinale, pénétrant dans le rouleau presseur.
